# EUROPÄISCHE PATENTSCHRIFT

(11) **EP 0 899 426 B1**
(45) Veröffentlichungstag und Bekanntmachung des Hinweises auf die Patenterteilung: **02.04.2003**
(21) Anmeldenummer: 98114445.4
(22) Anmeldetag: 01.08.1998
(51) Int. Cl.: F01D 9/04, F01D 5/22

(54) **Leitschaufel für eine Gasturbine**
Guide vane for a gas turbine
Aube de guidage pour turbines à gaz

(30) Priorität: 23.08.1997 DE 29715180 U
(43) Veröffentlichungstag der Anmeldung: 03.03.1999
(73) Patentinhaber: MTU Aero Engines GmbH, 80995 München (DE)
(72) Erfinder: Stanka, Rudolf, 84431 Rattenkirchen (DE)
(74) Vertreter: Einsele, Rolf W.

(56) Entgegenhaltungen:
- EP-A- 0 654 586
- DE-C- 485 833
- GB-A- 918 692
- US-A- 2 801 076

## Beschreibung

Die Erfindung betrifft eine Leitschaufel für eine Gasturbine, insbesondere eine Niederdruckturbine, mit einem Schaufelblatt, das sich zwischen einer inneren Plattform und einer äußeren Plattform erstreckt, wobei die äußere Plattform Befestigungsmittel zur Anbringung an einem Gehäuse aufweist, ein Leitschaufelsegment aus wenigstens drei Leitschaufeln sowie einen Leitkranzverbund.

Leitschaufeln von Niederdruckturbinen bestehen aus Metall und werden in der Entwicklungsphase im allgemeinen zunächst zu Segmenten aus drei oder sechs Leitschaufeln zusammengelötet. Bei den Untersuchungen zur aerodynamischen Auslegung des Profils der Schaufelblätter werden wie bei einem realen Gasturbinentriebwerk mehrere Leitschaufelsegmente zu einem geschlossenen Leitkranzverbund zusammengesetzt, wobei die einzelnen Leitschaufelsegmente zum Ausgleich von Wärmedehnungen untereinander nicht starr miteinander verbunden sind. Die Leitschaufeln sind dabei an ihren äußeren Plattformen in einem (Triebwerks-)Gehäuse befestigt und an ihren inneren Plattformen durch Metallklammern oder dgl. lösbar miteinander verspannt. Durch das Verspannen an den inneren Plattformen soll das Schwingungsverhalten der Schaufelblätter verbessert werden. Die Verwendung der Verspannungsklammern als zusätzliche Bauteile hat den Nachteil einer aufwendigeren Montage und höherer Kosten.

Aus der DE-A-485 833 ist es bekannt, Leit- bzw. Laufschaufeln nach dem Prinzip einer Nut- und Federverbindung in der Weise formschlüssig zu verbinden, dass axiale Relativbewegungen benachbarter Schaufeln weitestgehend verhindert werden. Hierfür sind die innere und äußere Plattform der Schaufeln mit "Nuten und Federn" bzw. mit gekrümmten, komplementären Flächen versehen. Der stabile Schaufelverbund ist hier die Voraussetzung dafür, dass die Dichtfins der Labyrinthdichtungen an den Schaufelplattformen am komplett montierten Schaufelkranz gefertigt bzw. endbearbeitet werden können. Somit geht es bei diesem Patent um fertigungstechnische Aspekte.

Zur Kalibrierung von aerodynamischen Auslegungsverfahren und zur schnellen Ermittlung von Versuchsdaten von Druck-, Geschwindigkeits- oder Strömungsfeldmessungen werden alternativ Leitschaufeln aus meist kohlefaserverstärkten Kunststoffen eingesetzt und in sog. aerodynamischen "Kalt"-Prüfständen untersucht. Derartige Leitschaufeln sind erheblich schneller und kostengünstiger herzustellen als entsprechende Leitschaufeln aus Metall und werden daher in den vorgelagerten Untersuchungen bevorzugt eingesetzt. Im Prüfstand werden die Leitschaufeln aus Kunststoff unter erheblich geringeren Temperaturen (ca. 130° C) als im realen Betrieb, jedoch mit Gaskräften in der gleichen Größenordnung wie im realen Triebwerk belastet.

Problematisch ist dabei, die Geometrie der äußeren und inneren Plattform der Leitschaufeln aus Metall für jene aus Kunststoff zu übernehmen, da diese den Belastungen mit den hohen, realen Gaskräften nicht standhalten können. Das Verkleben von jeweils drei oder sechs Leitschaufeln zu einzelnen Leitschaufelsegmenten, aus denen der Leitkranzverbund gebildet wird, hat dieses Problem ebenso wenig gelöst, wie das Verspannen der Leitschaufeln mittels Bolzen, die in den seitlichen Stirnflächen der äußeren und inneren Plattformen vorgesehen sind. Die Schwingungsamplituden waren zu groß und führten zu Brüchen der Leitschaufeln.

Die EP-A-0 654 586 befasst sich mit Leitschaufelsegmenten aus Faserverbundmaterial, wobei jedes Segment mindestens zwei Schaufeln sowie ein inneres und ein äußeres Plattformsegment (Deckbandsegment) umfasst. Das innere Plattformsegment ist als durchgehend offenes, im Querschnitt etwa rechteckiges Hohlprofil ausgeführt, dessen Krümmung koaxial zur Triebwerksachse verläuft. An einem stirnseitigen Ende ist das Hohlprofil stufenartig verjüngt, so dass es weitgehend spielfrei und formschlüssig in das offene Ende eines benachbarten Hohlprofils passt. Auf diese Weise können benachbarte Leitschaufelsegmente über ihre inneren Plattformsegmente formschlüssig zusammengesteckt werden. Da die durchgehend offenen Hohlprofile (siehe u.a. Spalte 3, Zeilen 44 bis 46) noch relativ leicht verformbar sind (Querschnittsverformung), ist die sich insgesamt im Leitschaufelkranz ergebende Formstabilität und Steifigkeit nicht optimal. Die einfache, nachgiebige Ausführung der äußeren Plattformen wirkt sich zusätzlich negativ aus.

Der Erfindung liegt die Aufgabe zugrunde, eine Leitschaufel der eingangs beschriebenen Gattung zu schaffen, die ein verbessertes dynamisches Schwingungsverhalten aufweist, die Schwingungsamplitude benachbarter Leitschaufeln begrenzt und fertigungstechnisch einfach und kostengünstig herzustellen ist.

Die Lösung der Aufgabe ist erfindungsgemäß dadurch gekennzeichnet, dass die äußere Plattform und die innere Plattform als torsions- und biegesteife Hohlstrukturen ausgeführt sind, wobei die äußere Plattform eine Plattform, eine Versteifungswand, zwei mit Abstand zueinander verlaufende Querstreben und eine geschlossene Stirnfläche aufweist, und wobei die innere Plattform eine Plattform, eine Verstärkungswand und eine geschlossene Stirnfläche aufweist, dass die Vorsprünge integrale Elemente der geschlossenen Stirnflächen sind und schmale, ihre Umfangskontur bildende Seitenflächen aufweisen, und dass die offenen Stirnflächen der Plattformen mit ihren Innenflächen unmittelbar die Aufnahmen für die Vorsprünge einer benachbarten Leitschaufel bilden.

Der Vorteil besteht u.a. darin, dass z.B. aneinander angrenzende Leitschaufeln benachbarter Leitschaufelsegmente (aus z.B. drei miteinander verbundenen Leitschaufeln) in Axialrichtung optimal formschlüssig miteinander gekoppelt sind und durch die Reibung an den Kontaktflächen ein Dämpfungseffekt entsteht. Zudem bewirken die Vorsprünge eine Abdichtung von zwischen den Plattformen auftretenden Spalten. Weiterhin ist die Struktursteifigkeit optimiert.

In einer bevorzugten Ausgestaltung verläuft die Seitenfläche jedes Vorsprungs rechtwinklig zur ersten, im allgemeinen in Radialrichtung verlaufenden Stirnfläche der äußeren oder inneren Plattform. Die Seitenfläche des Vorsprungs verläuft mithin in der durch die Gasströmung stark belasteten Umfangsrichtung und ermöglicht dort eine Dämpfung infolge von Reibung an den Kontaktflächen.

Bevorzugt steht die Seitenfläche jedes Vorsprungs wenigstens 3mm über die erste Stirnfläche der äußeren oder inneren Plattform vor, so dass eine ausreichend große Reib- bzw. Kontaktfläche mit der Aufnahme einer benachbarten Leitschaufel vorliegt.

Es ist vorteilhaft, dass jeder Vorsprung wenigstens 30 % der (Querschnitts-)Fläche der ersten Stirnfläche an der jeweiligen Plattform ausmacht, damit die benachbarten Leitschaufeln nicht lediglich punktuell miteinander gekoppelt sind und eine zuverlässige Begrenzung der Schwingungsamplitude ermöglicht wird.

Weiterhin ist es bevorzug, dass der Vorsprung mit Spiel in der Ausnahme der benachbarten Leitschaufel sitzt bzw. eingepasst ist, so dass sich beispielsweise aneinander angrenzende Leitschaufeln benachbarter Leitschaufelsegmente infolge von Wärmedehnungen problemlos voneinander weg und aufeinander zu bewegen können.

Höchst bevorzugt verläuft eine an die zweite Stirnfläche angrenzende Innenfläche der Aufnahme im montierten Zustand parallel zur Seitenfläche des Vorsprungs, so dass ein sicherer Reibkontakt zwischen der Innenfläche der Aufnahme und er Seitenfläche des Vorsprungs gewährleistet ist.

In einer bevorzugten Ausgestaltung ist die Leitschaufel einstückig ausgebildet, so daß sie kostengünstig durch Metall- oder Spritzgußverfahren hergestellt werden kann.

Höchst bevorzugt besteht die Leitschaufel aus kohlefaserverstärktem Kunststoff, so daß sie sich in sog. aerodynamischen "Kalt"-Prüfständen untersuchen läßt. Hiermit lassen sich deutlich schneller und kostengünstiger Versuchsdaten zur Kalibrierung von aerodynamischen Auslegungsverfahren ermitteln, als dieses beim Einsatz von Leitschaufeln aus Metall der Fall ist. Derartige Versuchsleitschaufeln aus Kunststoff lassen sich durch Verkleben ebenfalls zu Leitschaufelsegmenten aus drei oder sechs Leitschaufeln verbinden. Die Seitenfläche des Vorsprungs bietet dafür Klebflächen an, die im Gegensatz zu den ersten und zweiten Stirnflächen der äußeren bzw. inneren Plattformen nicht auf Zug/Druck, sondern auf Scherung beansprucht werden. Dieses ist die deutlich günstigere Belastungsform für Klebverbindungen.

Weitere Ausgestaltungen der Erfindung sind in den Unteransprüchen beschrieben.

Im folgenden wird die Erfindung anhand eines Ausführungsbeispiels unter Bezugnahme auf eine Zeichnung näher erläutert. Es zeigt:
- Fig. 1: einen Längsschnitt in perspektivischer Darstellung eines Ausführungsbeispiels der erfindungsgemäßen Leitschaufel,
- Fig. 2: eine Seitenansicht der Leitschaufel aus Fig. 1,
- Fig. 3: eine Seitenansicht der schwingenden Leitschaufel aus Fig. 1 und 2,
- Fig.: 4 einen Längsschnitt in perspektivischer Darstellung eines Leitschaufelsegments aus drei Leitschaufeln gemäß Fig. 1 bis 3 und
- Fig. 5: eine perspektivische Darstellung des Leitschaufelsegments aus Fig. 4.

Fig. 1 zeigt ein im ganzen mit 1 bezeichnetes Ausführungsbeispiel der erfindungsgemäßen Leitschaufel, die aus kohlefaserverstärkten Kunststoff besteht und im Spritzgußverfahren hergestellt ist. Eine solche Leitschaufel 1 wird in sog. aerodynamischen "Kalt"-Prüfständen eingesetzt, um schnell und kostengünstig Versuchsdaten aus Druck- Geschwindigkeits- und Strömungsfeldmessungen zur Kalibrierung von aerodynamischen Auslegungsverfahren zu ermitteln.

Die Leitschaufel 1 umfaßt ein Schaufelblatt 2, eine äußere Plattform 3 aus einer Plattform 3' und einer mit Abstand dazu angeordneten Versteifungswand 4 sowie eine innere Plattform 5 aus einer Plattform 5' und einer damit verbundenen und sich ebenfalls mit Abstand dazu erstreckenden Verstärkungswand 6. Sowohl die äußere als auch die innere Plattform 3 bzw. 5 ist an einer ersten Stirnfläche 7 mit einem Vorsprung 8 versehen, der jeweils eine über die erste Stirnfläche 7 um etwa 3 mm vorstehende Seitenfläche 9 aufweist.

Wenn mehrere Leitschaufeln 1 zu einem ringförmigen Leitkranzverbund zusammengesetzt und in einem Triebwerksgehäuse befestigt sind, ist das Schaufelblatt 2 mit seiner zwischen der äußeren und inneren Plattform 3 bzw. 5 verlaufenden Längserstreckung im wesentlichen in Radialrichtung der Triebwerksanordnung angeordnet.

Fig. 2 zeigt die Leitschaufel 1 aus Fig. 1 in einer Seitenansicht, in der die im wesentlichen parallel zur (äußeren) Plattform 3' verlaufende Versteifungswand 4 sowie mit der (inneren) Plattform 5' verbundene, sich über mehrere Ecken erstreckende Verstärkungswand 6 dargestellt sind. An der äußeren Plattform 3 sind zwei hakenartige Befestigungsmittel 11 zur Anbringung der Leitschaufel 1 an einem (nicht gezeigten) Triebwerksgehäuse ausgebildet. Der zwischen der (äußeren) Plattform 3', der Versteifungswand 4 und sich dazwischen erstreckenden Querstreben 10 einerseits sowie der (inneren) Plattform 5' und der Verstärungswand 6 andererseits vorliegende Hohlraum bildet jeweils eine Aufnahme 12, mit der die zweite Stimfläche 13 der äußeren und inneren Plattform 3 bzw. 5 versehen ist.

Wenn mehrere Leitschaufeln 1 zu einem Leitkranzverbund zusammengesetzt werden, wird ein Vorsprung 8 einer benachbarten Leitschaufel 1 in dieser Aufnahme 12 formschlüssig aufgenommen, wobei deren Dimensionierung auf jene des Vorsprungs 8 so abgestimmt ist, daß die äußeren und innerne Plattformen 3 bzw. 5 benachbarter Leitschaufeln 1 im montierten Zustand fluchten, wie dieses in Fig. 4 und 5 zu erkennen ist. Die Aufnahme 12 besitzt eine an die zweite Stirnfläche 13 angrenzende Innenfläche 14, die im montierten Zustand aufgrund der abgestimmten Dimensionierung des Vorsprungs 8 und der Aufnahme 12 eine Kontaktfläche mit der Seitenfläche 9 des Vorsprungs 8 bildet. Auf diese Weise wird zudem eine Abdichtung zwischen benachbarten Leitschaufeln 1 erzielt. In Fig. 2 ist zu erkennen, daß der Vorsprung 8 und die Aufnahme 12 mehr als 50 % der in der Bildebene liegenden Querschnittsfläche der ersten bzw. zweiten Stimfläche 7 bzw. 13 ausmachen.

Fig. 3 zeigt eine einzelne, in Axialrichtung schwingende Leitschaufel 1, wobei zwei unterschiedliche Schwingungszustände dargestellt sind. Die in Fig. 3 insbesondere an der inneren Plattform 5 bzw. deren der Verstärkungswand 6 deutlich zu erkennende Schwingungsamplitude wird bei der in einem Leitkranzverbund angeordneten, erfindungsgemäßen Leitschaufel 1 dadurch wirksam begrenzt, daß jeweils der Vorsprung 8 in der Aufnahme 12 einer benachbarten Leitschaufel 1 formschlüssig aufgenommen ist. Zudem erfolgt eine Dämpfung der Schwingung durch die zwischen den Innenflächen 14 der Aufnahme 12 und der Seitenfläche 9 des Vorsprungs 8 auftretende Reibung.

Fig. 4 zeigt ein aus drei Leitschaufeln 1 bestehendes Leitschaufelsegment 15. Derartige Leitschaufelsegmente, aus denen ein ringförmiger Leitkranzverbund gebildet wird, dienen zur Verstärkung der einzelnen Leitschaufeln 1. Die aus Kunststoff bestehenden Leitschaufeln 1 werden nicht nur durch den Formschluß zwischen dem Vorsprung 8 und der Aufnahme 12 benachbarter Leitschaufeln 1 sowie die in der Kontaktfläche vorliegende Reibung miteinander verbunden, sondern zusätzlich wenigstens an der Seitenfläche 9 des Vorsprungs 8 bzw. der Innenfläche 14 der Aufnahme 12 miteinander verklebt. Zusätzlich können die Leitschaufeln 1 auch an ihren ersten und zweiten Stirnflächen 7 bzw. 13 miteinander verklebt sein. Die Klebverbindung zwischen der Seitenfläche 9 des Vorsprungs 8 und der Innenfläche 14 der Aufnahme 12 wird unter den im Betrieb auftretenden Belastungen auf Scherung beansprucht und ist somit deutlich höher belastbar als eine auf Zug/Druck beanspruchte Klebverbindung zwischen der ersten und zweiten Stimfläche 7 bzw. 13.

Zur Bildung eines ringförmigen Leitkranzverbunds werden mehrere Leitschaufelsegmente 15 zusammengesetzt, wobei diese zum Ausgleich von Wärmedehnungen nicht miteinander verklebt, sondern lediglich durch den Fomschluß zwischen dem Vorsprung 8 und der Aufnahme 12 aneinander gekoppelt sind. Der Formschluß bewirkt jedoch durch die zwischen der Seitenfläche 9 des Vorsprungs 8 und der Innenfläche 14 der Aufnahme 12 auftretende Reibung einen Dämpfungseffekt und somit eine Verbesserung des dynamischen Schwingungsverhaltens der Leitschaufel 1. Darüber hinaus erfolgt durch den Formschluß die oben beschriebene Begrenzung der Schwingungsamplitude und eine Abdichtung der Spalten zwischen benachbarten Leitschaufeisegmenten.

In jeweils einer Leitschaufel 1 eines Leitschaufelsegments 15 ist in der Versteifungswand 4 der äußeren Plattform 3 eine Bohrung 16 vorgesehen, in die ein (nicht dargestellter) gehäuseseitiger Bolzen eingreift und die Leitschaufel gegen Gas/Strömungskräfte in Umfangsrichtung abstützt. Wie in Fig. 4 gezeigt, ist die Versteifungswand 4 um die Bohrung 16 herum zur Reduzierung der Flächenpressung örtlich verdickt. Die Bohrung 16 ist in Axialrichtung der Triebwerksanordnung als Langloch ausgebildet, so daß die Gas- bzw. Strömungskräfte in Axialrichtung über den in der Darstellung hinteren, hakenartigen Befestigungsmittel 11 und nicht über den Bolzen in das Triebwerksgehäuse geleitet werden.

Fig. 5 zeigt das Leitschaufelsegment 15 aus Fig. 4 in perspektivischer Darstellung, in der das Profil der Schaufelblätter 2 andeutungsweise zu erkennen ist. Es ist ferner zu erkennen, daß die Dimensionierung des Vorsprungs 8 und der Aufnahme 12 so aufeinander abgestimmt sind, daß die äußere und innere Plattform 3 bzw. 5 im montierten Zustand fluchten. Im linken Teil der Zeichnung gemäß Fig. 5 sind die Vorsprünge 8 an der äußeren und inneren Plattform 3,5 dargestellt, die in einer Aufnahme 12 einer Leitschaufel 1 eines benachbarten Leitschaufelsegments 15 innerhalb eines Leitkranzverbundes formschlüssig aufgenommen, jedoch nicht verklebt wird.

## Patentansprüche

1. Leitschaufel (1) für eine Gasturbine, insbesondere eine Niederdruckturbine, mit einem Schaufelblatt (2), das sich zwischen einer inneren Plattform (5) und einer äußeren Plattform (3) erstreckt, wobei die äußere Plattform (3) Befestigungsmittel (11) zur Anbringung an einem Gehäuse aufweist, mit in eine Umfangsrichtung weisenden Stirnflächen (7) und mit in die entgegengesetzte Umfangsrichtung weisenden Stirnflächen (13) an beiden Plattformen (3,5), mit Vorsprüngen (8) an den einen Stirnflächen (7) und mit Aufnahmen (12) an den anderen Stirnflächen (13) für eine zumindest axial formschlüssige Verbindung mit benachbarten Leitschaufeln über entsprechende Vorsprünge und Aufnahmen; **dadurch gekennzeichnet, dass** die äußere Plattform (3) und die innere Plattform (5) als torsionsund biegesteife Hohlstrukturen ausgeführt sind, wobei die äußere Plattform (3) eine Plattform (3'), eine Versteifungswand (4), zwei mit Abstand zueinander verlaufende Querstreben (10) und eine geschlossene Stirnfläche (7) aufweist, und wobei die innere Plattform (5) eine Plattform (5'), eine Verstärkungswand (6) und eine geschlossene Stirnfläche (7) aufweist, dass die Vorsprünge (8) integrale Elemente der geschlossenen Stirnflächen (7) sind und schmale, ihre Umfangskontur bildende Seitenflächen (9) aufweisen, und dass die offenen Stirnflächen (13) der Plattformen (3,5) mit ihren Innenflächen (14) unmittelbar die Aufnahmen (12) für die Vorsprünge einer benachbarten Leitschaufel bilden.

2. Leitschaufel nach Anspruch 1, **dadurch gekennzeichnet, dass** die Seitenfläche (9) jedes Vorsprungs (8) rechtwinklig zur ersten Stirnfläche (7) verläuft.

3. Leitschaufeln nach Anspruch 1 oder 2, **dadurch gekennzeichnet, dass** die Seitenfläche (9) jedes Vorsprungs (8) wenigstens 3 mm über die erste Stirnfläche (7) vorsteht.

4. Leitschaufel nach Anspruch 1 oder 2, **dadurch gekennzeichnet, dass** die Seitenfläche (9) jedes Vorsprungs (8) wenigstens 5mm über die erste Stirnfläche (7) vorsteht.

5. Leitschaufel nach einem der vorhergehenden Ansprüche, **dadurch gekennzeichnet, dass** jeder Vorsprung (8) bzw. jede Aufnahme (12) wenigstens 30% der (Querschnitts-)Fläche der ersten bzw. zweiten Stirnfläche (7 bzw. 13) an der jeweiligen Plattform (3,5) ausmacht.

6. Leitschaufel nach einem der Ansprüche 1 bis 4, **dadurch gekennzeichnet, dass** jeder Vorsprung (8) wenigstens 50% der (Querschnitts-)Fläche der ersten Stirnfläche (7) an der jeweiligen Plattform (3,5) ausmacht.

7. Leitschaufel nach einem der vorhergehenden Ansprüche, **dadurch gekennzeichnet, dass** jeder Vorsprung (8) mit Spiel in der Aufnahme (12) sitzt.

8. Leitschaufel nach einem der vorhergehenden Ansprüche, **dadurch gekennzeichnet, dass** die an die zweite Stirnfläche (13) angrenzende Innenfläche (14) jeder Aufnahme (12) im montierten Zustand parallel zu der Seitenfläche (9) des Vorsprungs (8) verläuft.

9. Leitschaufel nach einem der vorhergehenden Ansprüche, **dadurch gekennzeichnet, dass** die Versteifungswand (4) im wesentlichen parallel zur Plattform (3') verläuft.

10. Leitschaufel nach Anspruch 9, **dadurch gekennzeichnet, dass** sich die Querstreben (10) über die gesamte Breite (B) der Plattform (3') erstrecken.

11. Leitschaufel nach Anspruch 9 oder 10, **dadurch gekennzeichnet, dass** die Wandstärken der Plattformen (3',5'), Verstärkungs- und Versteifungswand (4,6) und Querstreben (10) jeweils konstant sind.

12. Leitschaufel nach einem der Ansprüche 9 bis 11, **dadurch gekennzeichnet, dass** die Wandstärken der Plattformen (3',5'), Verstärkungs- und Versteifungswand (4,6) und Querstreben (10) jeweils annähernd gleich sind.

13. Leitschaufel nach einem der vorhergehenden Ansprüche, **gekennzeichnet durch** eine einstückige Ausbildung.

14. Leitschaufel nach einem der vorhergehenden Ansprüche, **dadurch gekennzeichnet, dass** die Leitschaufel (1) aus faserverstärktem Kunststoff besteht.

15. Leitschaufel nach einem der Ansprüche 1 bis 13, **dadurch gekennzeichnet, dass** die Leitschaufel (1) aus Metall besteht.

16. Leitschaufelsegment aus wenigstens drei Leitschaufeln nach einem der vorhergehenden Ansprüche, **dadurch gekennzeichnet, dass** jeweils zwei Vorsprünge (8) in zwei Aufnahmen (12) einer benachbarten Leitschaufel (1) formschlüssig aufgenommen sind, und benachbarte Leitschaufeln (1) wenigstens an der Seitenfläche (9) jedes Vorsprungs (8) miteinander verklebt sind.

17. Leitschaufelsegment nach Anspruch 16, **dadurch gekennzeichnet, dass** wenigstens eine Leitschaufel (1) in der Versteifungswand (4) eine Bohrung (16) in Radialrichtung aufweist, in die ein gehäuseseitiger Bolzen eingreift.

18. Leitkranzverbund aus Leitschaufelsegmenten nach Anspruch 16 oder 17, **dadurch gekennzeichnet, dass** jeweils zwei Vorsprünge (8) in zwei Aufnahmen (12) einer Leitschaufel (1) eines benachbarten Leitschaufelsegments (15) formschlüssig aufgenommen sind.

## Claims

1. Guide vane (1) for a gas turbine, in particular a low-pressure turbine, with a blade (2) which extends between an inner platform (5) and an outer platform (3), such that the outer platform (3) comprises attachment means (11) for fixing to a housing, with an end face (7) directed towards one circumferential direction and an end face (13) directed towards the opposite circumferential direction on both platforms (3, 5), with projections (8) on one end face (7) and with recesses (12) on the other end face (13) for an at least axially formenclosing connection with neighbouring guide vanes by virtue of corresponding projections and recesses,
**characterised in that**
the outer platform (3) and the inner platform (5) are formed as hollow structures rigid against torsion and bending, the outer platform (3) having a platform (3') a stiffening wall (4), two crossbars (10) extending a distance apart, and a closed end face (7), and the inner platform (5) having a platform (5'), a reinforcing wall (6) and a closed end face (7), the projections (8) being integral elements of the closed end faces (7) and having narrow side surfaces (9) which form their contour, and the open end faces (13) of the platforms (3, 5) directly forming with their inside surfaces (14) the recesses (12) for the projections of an adjacent guide vane.

2. Guide vane according to Claim 1,
**characterised in that**
the side surface (9) of each projection (8) extends perpendicularly to the first end face (7).

3. Guide vanes according to Claims 1 or 2,
**characterised in that**
the side surface (9) of each projection (8) projects at least 3 mm proud of the first end face (7).

4. Guide vane according to Claims I or 2,
**characterised in that**
the side surface (9) of each projection (8) projects at least 5 mm proud of the first end face (7).

5. Guide vane according to any of the preceding claims,
**characterised in that**
each projection (8) and each recess (12) occupies at least 30% of the (cross-sectional) area of the first or second end face (7 or 13), respectively, on the corresponding platform (3, 5).

6. Guide vane according to any of Claims 1 to 4,
**characterised in that**
each projection (8) occupies at least 50% of the (cross-sectional) area of the first end face (7) on the corresponding platform (3, 5).

7. Guide vane according to any of the preceding claims,
**characterised in that**
each projection (8) fits into the recess (12) with some clearance.

8. Guide vane according to any of the preceding claims,
**characterised in that**
the inner surface (14) of each recess (12) adjacent to the second end face (13) extends parallel to the side surface (9) of the projection (8) in the mounted condition.

9. Guide vane according to any of the preceding claims,
**characterised in that**
the stiffening wall (4) extends essentially parallel to the platform (3').

10. Guide vane according to Claim 9,
**characterised in that**
the crossbars (10) extend over the full width (B) of the platform (3').

11. Guide vane according to Claims 9 or 10,
**characterised in that**
the wall thicknesses of the platforms (3', 5'), the reinforcing and stiffening wall (4, 6) and the crossbars (10) are in each case constant.

12. Guide vane according to any of Claims 9 to 11,
**characterised in that**
the wall thicknesses of the platforms (3', 5'), the reinforcing and stiffening wall (4, 6) and the crossbars (10) are all approximately equal.

13. Guide vane according to any of the preceding claims,
**characterised in that**
it is formed in one piece.

14. Guide vane according to any of the preceding claims,
**characterised in that**
the guide vane (1) consists of fibre-reinforced plastic.

15. Guide vane according to any of Claims 1 to 13,
**characterised in that**
the guide vane (1) is made of metal.

16. Guide-vane segment comprising at least three guide vanes according to any of the preceding Claims,
**characterised in that**
in each case two projections (8) fit in a form-enclosed way into two recesses (12) of an adjacent guide vane (1), and adjacent guide vanes (1) are bonded to one another at least on the side surface (9) of each recess (8).

17. Guide-vane segment according to Claim 16,
**characterised in that**
at least one guide vane (1) has a hole (16) in the stiffening wall (4) in the radial direction, in which a bolt on the housing engages.

18. Guide-vane ring combination of guide-vane segments according to Claims 16 or 17,
**characterised in that**
in each case two projections (8) fit in a form-enclosed way into two recesses (12) of a guide vane (1) of an adjacent guide-vane segment (15).

## Revendications

1. Aube directrice (1) pour une turbine à gaz, en particulier une turbine à basse pression, comprenant une pale (2) qui s'étend entre une plate-forme intérieure (5) et une plate-forme extérieure (3), où la plate-forme extérieurs (3) comprend des moyens de fixation (11) pour la fixation sur un carter, des surfaces frontales (7) pointant dans une direction périphérique et des surfaces frontales (13) pointent dans la direction périphérique opposée, ces surfaces frontales étant disposées sur les deux plates-formes (3, 5), des parties saillantes (8) sur les surfaces frontales (7) et des logements (12) sur les autres surfaces frontales (13) pour un assemblage à liaison par sûreté de forme au moins dans le sens axial avec des aubes directrices voisines, par des parties saillantes et des logements appropriés,
**caractérisée**
**en ce que** la plate-forme extérieure (3) et la plate-forme intérieure (5) sont réalisées comme des structures creuses résistant aux torsions et aux flexions, où la plate-forme extérieure (3) comprend une plate-forme (3'), une paroi de raidissement (4), deux traverses (10) s'étendant en étant espacées l'une de l'autre et une surface frontale fermée (7), et où la plate-forme intérieure (5) comprend une plate-forme (5'), une paroi de renfort (6) et une surface frontale fermée (7), en ce que les parties saillantes (8) sont des éléments intégrés des surfaces frontales fermées (7) et comprennent des surfaces latérales étroites (9) formant leur contour périphérique, et en ce que les surfaces frontales ouvertes (13) des plates-formes (3, 5) forment, avec leurs surfaces intérieures (14), directement les logements (12) pour les parties saillantes d'une aube directrice voisine.

2. Aube directrice selon la revendication 1, **caractérisée en ce que** la surface latérale (9) de chaque partie saillante (8) s'étend à angle droit par rapport à la première surface frontale (7) .

3. Aube directrice selon la revendication 1 ou 2,
**caractérisée en ce que** la surface latérale (9) de chaque partie saillante (6) dépasse ou moins de 3 mm par rapport à la première surface frontale (7).

4. Aube directrice selon la revendication 1 ou 2,
**caractérisée en ce que** la surface latérale (9) de chaque partie saillante (8) dépasse au moins de 5 mm par rapport à la première surface frontale (7).

5. Aube directrice selon l'une quelconque des revendications précédentes, **caractérisée en ce que** chaque partie saillante (8) ou chaque logement (12) constitue, sur la plate-forma respective (3, 5), au moins 30 % de la surface de section de la première ou de la seconde surface frontale (7 ou 13).

6. Aube directrice selon l'une quelconque des revendications 1 à 4, **caractérisée en ce que** chaque partie saillante (8) constitue, sur la plate-forme respective (3, 5), au moins 50 % de la surface de section de la première surface frontale (7).

7. Aube directrice selon l'une quelconque des revendications précédentes, **caractérisés en ce que** chaque partie saillante (8) est placée dans le logement (12) en ayant du jeu.

8. Aube directrice selon l'une quelconque des revendications précédentes, **caractérisée en ce que** la surface intérieure (14) de chaque logement (12), adjacente à la seconde surface frontale (13), s'étend, une fois montée, parallèlement à la surface latérale (9) de la partie saillante (8).

9. Aube directrice selon l'une quelconque des revendications précédentes, **caractérisée en ce que** la paroi de raidissement (4) s'étend pratiquement de façon parallèle à la plate-forme (3').

10. Aube directrice selon la revendication 9, **caractérisée en ce que** les traverses (10) s'étendent sur toute la largeur (B) de la plate-forme (3').

11. Aube directrice selon la revendication 9 ou 10,
**caractérisée en ce que** les épaisseurs de paroi des plates-formes (3', 5'), de la paroi de raidissement (4), de la paroi de renfort (6) et des traverses (10) sont respectivement constantes.

12. Aube directrice selon l'une quelconque des revendications 9 à 11, **caractérisée en ce que** les épaisseurs de paroi des plates-formes (3', 5'), de la paroi de raidissement (4), de la paroi de renfort (6) et des traverses (10) sont respectivement presque identiques.

13. Aube directrice selon l'une quelconque des revendications précédentes, **caractérisée par** une configuration réalisée avec une seule pièce.

14. Aube directrice selon l'une quelconque des revendications précédentes, **caractérisée en ce que** l'aube directrice (1) se compose de matière plastique renforcée par des fibres.

15. Aube directrice selon l'une quelconque des revendications 1 à 13, **caractérisée en ce que** l'aube directrice (1) est en métal.

16. Segment d'aube directrice d'au moins trois aubes directrices selon l'une quelconque des revendications précédentes, **caractérisé en ce que**, à chaque fois, deux parties saillantes (8) à liaison par sûreté de forme sont logées dans deux logements (12) d'une aube directrice voisine (1), et des aubes directrices voisines (1) sont collées ensemble au moins sur la surface latérale (9) de chaque partie saillante (8).

17. Segment d'aube directrice selon la revendication 16,
**caractérisé en ce qu'**au moins une aube directrice (1) comprend, dans le sens radial, un perçage (16) pratiqué dans la paroi de raidissement (4), perçage dans lequel pénètre un boulon placé côté carter.

18. Assemblage de couronne directrice à partir de segments d'aube directrice selon la revendication 16 ou 17, **caractérisé en ce que**, à chaque fois, deux parties saillantes (8) à liaison par sûreté de forme sont logées dans deux logements (12) d'une aube directrice (1) d'un segment voisin (15) d'aube directrice.
